# EUROPÄISCHE PATENTSCHRIFT

(11) **EP 1 249 614 B1**
(45) Veröffentlichungstag und Bekanntmachung des Hinweises auf die Patenterteilung: **04.11.2009**
(21) Anmeldenummer: 02002738.9
(22) Anmeldetag: 07.02.2002
(51) Int. Cl.: F04D 19/04, F04D 29/42

(54) **Gasreibungspumpe mit zusätzlichem Gaseinlass**
Gas friction pump with an additional gas inlet
Pompe à effet visqueux avec une entrée de gaz additionnelle

(30) Priorität: 10.03.2001 DE 10111603
(43) Veröffentlichungstag der Anmeldung: 16.10.2002
(73) Patentinhaber: Pfeiffer Vacuum GmbH, 35614 Asslar (DE)
(72) Erfinder: Conrad, Armin, 35745 Herborn (DE)

(56) Entgegenhaltungen:
- DE-A- 1 648 648
- DE-A- 1 809 902
- DE-A- 2 442 614
- GB-A- 2 132 364
- US-A- 4 550 593
- US-A- 6 030 189
- US-B1- 6 193 461

## Beschreibung

Die Erfindung betrifft eine Gasreibungspumpe mit zusätzlichem Gaseinlass nach dem Oberbegriff des 1. Patentanspruches.

Im Gehäuse einer Gasreibungspumpe sind feststehende und rotierende pumpaktive Bauteile untergebracht. Diese bestehen im vorliegenden Beispiel einer Turbomolekularpumpe aus mit Schaufeln versehenen Scheiben, die abwechselnd hintereinander angeordnet sind. Durch das Zusammenwirken dieser Scheiben wird der Pumpeffekt erzeugt. Gase, welche durch die Ansaugöffnung auf der Hochvakuumseite in die Pumpe gelangen, werden verdichtet und zur Vorvakuumseite gefördert. Von hier aus können sie durch interne oder externe Pumpstufen weiter bis Atmosphärendruck verdichtet werden. Über einen Vorvakuumanschluss können externe Pumpsysteme angeschlossen werden.

Es gibt unterschiedliche Gründe, neben der Hauptansaugöffnung noch einen oder mehrere zusätzliche Gaseinlässe an der Pumpe anzubringen. Im Folgenden einige Beispiele:
- Wird zum Beispiel eine Turbomolekularpumpe außer Betrieb gesetzt, so ist es sinnvoll, die Pumpe mit trockenem Gas zu fluten, um Verunreinigungen, insbesondere durch Kohlenwasserstoffe und Wasser, zu verhindern und die Pumpzeit beim Wiedereinschalten zu verkürzen. Dies geschieht vorzugsweise über ein Ventil, welches am Umfang der Pumpe angebracht ist und den Gasstrom zwischen zwei Rotorscheiben führt (DE-A 18 09 902, DE-A 44 27 153).
- Während des Betriebes einer Turbomolekularpumpe kann es für den Pumpeffekt von Vorteil sein, ein Spülgas einzulassen (DE-A 18 09 902, DE-A 44 27 153).
- Ausgewählte Gase können wirkungsvoll zum Kühlen der Pumpe während des Betriebes eingelassen werden (DE-A 195 08 566).
- Durch Zuführung eines Teils des Gasstromes aus einem Gebiet höheren Druckes auf die Hochvakuumseite in der Höhe der letzten Scheiben kann das Saugvermögen einer Turbomolekularpumpe beeinflusst werden (DE-A 197 04 234)
- Turbomolekularpumpen, welche an Lecksuchanlagen oder Analysensystemen eingesetzt werden, sind in der Regel an mehreren Stellen mit Gaseinlässen versehen, welche das zu zuführende Gas zwischen die Rotorscheiben leiten (DE-A 16 48 648, DE-A 43 31 589).

Bei allen diesen Einrichtungen erfolgt der Gaseinlass über Bohrungen im Gehäuse der Pumpe. Daraus resultiert ein Gasstrahl in radialer Richtung zwischen Rotorscheiben. Zur Weiterförderung muss der Strahl um 90° umgelenkt werden. Solche, dem Stand der Technik entsprechenden Anordnungen stellen dem hohen Strömungswiderstand entgegen, wodurch die erzielte Wirkung behindert wird und nur mit Zeitverzögerung einsetzen kann.

Die US 6,030,189, aus der Merkmale des Oberbegriffs des Anspruchs 1 hervorgehen, schlägt vor, durch eine kreisrunde Bohrung im Gehäuse einer Turbomolekularvakuumpumpe Gas in einen Ringkanal einströmen zu lassen.

Der Erfindung liegt die Aufgabe zugrunde, einen Gaseinlass an einer Gasreibungspumpe in der Höhe der Rotorscheiben vorzustellen, welcher gegenüber dem Stand der Technik eine höhere Wirksamkeit aufweist und ein schnelleres Eintreten der angestrebten Effekte ermöglicht.

Die Aufgabe wird durch die kennzeichnenden Teile des Schutzanspruches gelöst.

Durch die erfindungsgemäße Anordnung werden die Strömungsverhältnisse der zusätzlichen Gaseinlassanordnung erheblich verbessert. Der Strömungswiderstand wird dadurch reduziert, da nicht mehr ein durch die Einlassbohrung eng gebündelter Gasstrahl die Rotorscheiben trifft und dort umgelenkt werden muss.

Anhand der Figur soll die Erfindung am Beispiel einer Turbomolekularpumpe näher erläutert werden. Sie zeigt eine Turbomolekularpumpe mit dem Gehäuse 1, welches eine Ansaugöffnung 2 und eine Gasaustrittsöffnung 3 aufweist. Die Rotor- 4 und die Statorscheiben 6 sind mit pumpaktiven Strukturen, die im vorliegenden Falle einer Turbomolekularpumpe aus Schaufelkränzen mit schräg zur Scheibenebene angestellten Schaufeln 8 bestehen, versehen. Ein zusätzlicher Gaseinlass 10 in Form eines Langloches ist am Umfang des Gehäuses angebracht. Dieser Gaseinlass erstreckt sich in seiner Längsrichtung über einen Teil des äußeren Randes einer Rotorscheibe 4.

## Patentansprüche

1. Gasreibungspumpe mit in einem Gehäuse (1) untergebrachten rotierenden (4) und feststehenden Bauteilen (6), die mit pumpaktiven Strukturen zur Förderung von Gasen und zur Aufrechterhaltung eines Druckverhältnis versehen sind, wobei das Gehäuse eine Ansaugöffnung (2) und eine Gasaustrittsöffnung (3) sowie einen zusätzlichen Gaseinlass (10) aufweist, **dadurch gekennzeichnet, dass** der zusätzliche Gaseinlass (10) in der Form eines Langloches ausgebildet ist, welches in Umfangsrichtung am Umfang des Gehäuses (1) angebracht ist und sich in seiner Längsausdehnung über einen Teil des äußeren Randes eines rotierenden Bauteiles erstreckt.

## Claims

1. Gas friction pump with rotating (4) and stationary components (6) which are accommodated in a casing (1) and are provided with active pumping structures for delivering gases and for maintaining a pressure ratio, wherein the casing comprises an intake opening (2) and a gas outlet opening (3) as well as an additional gas inlet (10), **characterised in that** the additional gas inlet (10) is formed in the shape of an elongated hole which is located at the periphery of the casing (1) in the peripheral direction and extends in its longitudinal extent over a part of the outer edge of a rotating component.

## Revendications

1. Pompe à effet visqueux comprenant, montés dans un corps de pompe (1), des éléments rotatifs (4) et des éléments fixes (6) équipés de structures actives en pompage destinées à refouler des gaz et à maintenir un rapport de pression, dans laquelle le corps de pompe comporte une ouverture d'admission (2), une ouverture de sortie des gaz (3) ainsi qu'une ouverture d'entrée de gaz additionnelle (10), **caractérisée en ce que** cette ouverture d'entrée de gaz additionnelle (10) est configurée en trou oblong pratiqué sur le pourtour du corps (1), dans le sens circonférentiel, et **en ce que** ledit trou coincide, suivant sa longueur, avec une partie du bord extérieur d'un des éléments rotatifs.
